# FASCICULE DE BREVET EUROPEEN

(11) **EP 3 029 706 B1**
(45) Date de publication et mention de la délivrance du brevet: **04.11.2020**
(21) Numéro de dépôt: 15306905.9
(22) Date de dépôt: 01.12.2015
(51) Int. Cl.: H01H 83/22, H02H 3/33, H01H 9/34, H01H 9/46

(54) **DISPOSITIF DE COUPURE ET DISJONCTEUR DIFFÉRENTIEL MODULAIRE COMPRENANT AU MOINS UN TEL DISPOSITIF DE COUPURE**
UNTERBRECHUNGSVORRICHTUNG UND MODULARER FEHLERSTROMSCHUTZSCHALTER, DER MINDESTENS EINE SOLCHE UNTERBRECHUNGSVORRICHTUNG UMFASST
CUT-OFF DEVICE AND MODULAR DIFFERENTIAL CIRCUIT-BREAKER COMPRISING AT LEAST ONE SUCH CUT-OFF DEVICE

(30) Priorité: 01.12.2014 FR 1461738
(43) Date de publication de la demande: 08.06.2016
(73) Titulaire: HAGER-ELECTRO SAS, 67210 Obernai (FR)
(72) Inventeur: ESSADIK, Hassan, 67118 Geispolsheim (FR); WICKER, Julien, 67270 Kienheim (FR); SCHWAAB, Antoine, 67210 Niedernai (FR); LIENHARDT, Thierry, 67530 Boersch (FR); KENNEL, Vincent, 67880 Krautergersheim (FR); JOYEX, Patrice, 67140 Heiligenstein (FR)
(74) Mandataire: Nuss, Laurent

(56) Documents cités:
- EP-A1- 1 282 146
- DE-A1- 10 230 094
- FR-A1- 2 378 344

## Description

La demande a pour objet un dispositif de coupure et un disjoncteur différentiel modulaire comprenant au moins un tel dispositif de coupure.

De tels dispositifs de coupure présentent de façon générale un mécanisme d'ouverture et de fermeture d'au moins un contact électrique entre une ligne électrique amont et une ligne électrique aval. En général, le mécanisme d'ouverture et de fermeture comprend une chambre de coupure comportant une culasse, une corne d'arc et un sous ensemble appelé déion.

Les performances en coupure de tels dispositifs de coupure et de disjoncteur différentiel modulaire comprenant au moins un tel dispositif de coupure sont le résultat d'un compromis entre différents éléments constitutifs de l'appareil de coupure.

Généralement la coupure se finalise dans le déion, déion comportant des plaquettes qui fractionnent l'arc. Les dites plaquettes sont maintenues parallèles et sans contact entre elles par un dispositif mécanique non conducteur de l'électricité connu tel que des feuilles de carton ou des plaques de plastique. Les performances de tels dispositifs de coupure sont dépendantes du nombre de plaquettes du déion. Le nombre de plaquettes est généralement un nombre entre 7 et 15 plaquettes, plus particulièrement 7 ou 11 ou 12 ou 13 plaquettes.

Il va de soit que plus le sous ensemble déion comporte de plaquettes, plus les performances en coupure sont élevées mais plus le volume du sous ensemble déion est important.

L'arc électrique se crée au moment de l'ouverture du contact sous charge et est guidé vers le sous ensemble déion par deux éléments :
La corne d'arc et une tôle d'arc.

La tendance actuelle est de développer des dispositifs de coupure toujours plus performant à volume équivalent voir réduit. Cette tendance implique l'augmentation des performances du dispositif de coupure soit à volume constant soit en réduisant le volume du produit ou tout du moins à garder des performances acceptables tout en réduisant le volume du produit.

Un autre paramètre important dans les performances en coupure du dispositif de coupure est le fait qu'il y ait ou non un saut d'arc entre la corne d'arc et la culasse.

Actuellement il existe deux technologies de culasse pour les dispositifs de coupure connus de l'art antérieur:
avec saut d'arc et
sans saut d'arc.

Avec saut d'arc, soit la corne est un composant soudé sur la culasse, soit la corne forme une partie intégrante de la culasse elle-même. Cela entraine une montée d'arc plus lente et donc des contraintes thermiques élevées.

Dans cette configuration, le sous ensemble déion peut s'étendre jusqu'à la culasse ce qui permet d'augmenter le nombre de plaquettes déion, par contre le fait qu'un « saut d'arc » soit présent sur le parcours de l'arc électrique, va à l'encontre de l'augmentation de performance générée par le fait que le nombre de plaquette déion soit augmenté .

Le saut d'arc est en fait une discontinuité du conducteur qui permet à l'arc d'aller jusqu'au sous ensemble déion.

Sans saut d'arc, c'est toujours le prolongement de la corne qui s'étend sous la culasse. Cela entraine une perte de volume dans la chambre de coupure et donc une tension d'arc plus faible et une dissipation thermique moins élevée.

Le document DE10230094 a pour objet un dispositif d'extinction d'arc pour dispositif de commutation, pour interrompre ou éteindre un arc se produisant lorsqu'une paire de contacts porteur de courant électrique est ouverte. Il divulgue à cet effet un premier rail de guidage comprenant l'un des contacts qui forme un un contact fixe, l'autre contact, qui est mobile, étant disposé sur un bras mobile relié à un bilame 20 et un deuxième rail de guidage situé à distance du premier rail de guidage sous ce dernier et une chambre d'arc. Le deuxième rail de guidage comprend une partie en V et une extrémité libre 11. Il comprend également un conducteur de dérivation comprenant une découpe dans laquelle vient se loger l'extrémité libre du deuxième rail de guidage.

L'objet de la demande est de proposer un dispositif de coupure et un disjoncteur différentiel modulaire comprenant au moins un tel dispositif de coupure présentant une performance en coupure suffisamment importante tout en gardant une chambre de coupure suffisamment compacte.

A cet effet, la demande propose un dispositif de coupure présentant un mécanisme d'ouverture et de fermeture d'au moins un contact électrique entre une ligne électrique amont et une ligne électrique aval. Le mécanisme d'ouverture et de fermeture comprend une chambre de coupure comportant une culasse, une corne d'arc et un sous ensemble appelé déion,la corne d'arc comprenant une pièce recourbée. La culasse présente une ouverture longitudinale. La corne d'arc se termine par une portion plane se logeant dans l'ouverture longitudinale de sorte à être parallèle et alignée avec celle-ci. Le dispositif se caractérise en ce que caractérisé en ce que la culasse comporte une portion plane prolongée à une de ses extrémités par une première portion recourbée comportant une zone de contact constituant un contact fixe du dispositif de coupure et en ce que la corne d'arc est intégrée directement dans la culasse en une seule pièce sans saut d'arc.

De préférence, la corne d'arc se loge dans le meme plan que celui de la culasse. L'ouverture longitudinale permet à la corne d'arc de se loger dans le même plan que celui de la culasse.

De préférence, l'ouverture longitudinale dans la culasse est débouchante, ce qui permet de loger la corne d'arc intégralement dans son épaisseur dans l'ouverture de la culasse, car généralement ce type de composant dispose d'une épaisseur constante.

De préférence, l'ouverture peut également être constituée d'une cavité de logement de la corne d'arc non débouchante réalisée par un emboutissage dans la culasse par exemple.

Dans ce cas:
- soit la corne d'arc n'est pas totalement intégrée dans l'épaisseur de la culasse (cas de composant d'épaisseur constante) ;
- soit elle est totalement intégrée dans l'épaisseur de la culasse si par exemple le composant n'est pas d'épaisseur constante (culasse plus épaisse que la corne d'arc) ou que l'excroissance générée par l'emboutissage dans la culasse ne rentre en collision avec aucun composant du sous ensemble magnétique.

Ces caractéristiques ont pour effet d'entrainer un gain de volume dans la chambre de coupure afin de maximiser les performances du deion (gain d'une plaquette sur le deion). Elles permettent également de mieux dissiper l'énergie de l'arc électrique.

Selon une possibilité, la première portion recourbée est elle-meme prolongée par une deuxieme portion constituant une corne d'arc.

De préférence, la corne d'arc peut être constituée de deux portions, une portion courbe prolongée d'une portion plane terminale.

Ces caractéristiques présentent l'avantage qu'un saut d'arc peut être évité et le volume de la chambre de coupure peut être conservé (donc du nombre de plaquettes déion dans le sous ensemble déion).

De préférence, la culasse et la corne d'arc sont formées par une seule pièce.

De préférence, la culasse et la corne d'arc sont formées par une pièce d'épaisseur variable.

De préférence, la culasse et la corne d'arc sont formées par une pièce d'épaisseur constante.

De préférence, la culasse et la corne d'arc sont formées par une pièce cintrée.

De préférence, la culasse et la corne d'arc sont formées en un matériau électriquement conducteur.

De préférence, la culasse et la corne d'arc sont formées par une pièce métallique.

Les caractéristiques et avantages d'un dispositif de coupure et d'un disjoncteur différentiel modulaire comprenant au moins un tel dispositif de coupure proposé par la demande ressortirons d'ailleurs de la description qui va suivre, à titre d'exemple, en référence aux dessins schématiques annexés sur lesquels :
- la figure 1 est une représentation schématique d'un dispositif de coupure connu de l'art antérieur avec saut d'arc;
- la figure 2 est une représentation schématique d'un dispositif de coupure connu de l'art antérieur;
- la figure 3 est une représentation schématique d'un dispositif de coupure connu de l'art antérieur avec saut d'arc;
- la figure 4 est une représentation schématique d'un dispositif de coupure connu de l'art antérieur sans saut d'arc;
- la figure 5 est une représentation schématique d'un dispositif de coupure connu de l'art antérieur;
- la figure 6 est une représentation schématique d'une culasse d'un dispositif de coupure proposé par la demande ;
- la figure 7 est une représentation schématique d'un dispositif de coupure proposé par la demande comprenant une culasse représentée dans la figure 6.

Les figures 1 à 3 sont des représentations schématiques d'un dispositif de coupure 450 connu de l'art antérieur avec saut d'arc comprenant un mécanisme d'ouverture et de fermeture d'au moins un contact électrique entre une ligne électrique amont et une ligne électrique aval. Le mécanisme d'ouverture et de fermeture comprend une chambre de coupure 470 comportant une culasse 462, une corne d'arc 461 et un sous ensemble appelé déion 490. La corne d'arc 461 est un composant soudé sur la culasse 462. Le sous ensemble déion 490 s'étend jusqu'à la culasse 462 ce qui permet d'augmenter le nombre de plaquettes déion 491. Par contre le fait qu'un « saut d'arc » soit présent sur le parcours de l'arc électrique, va à l'encontre de l'augmentation de performance générée par le fait que le nombre de plaquettes 491 déion soit augmenté.

Le saut d'arc est en outre schématisé dans les figures 1 et 3. Le saut d'arc s'effectue depuis une première position 451 de l'arc vers une deuxième position 452 de l'arc au-dessus d'une discontinuité 463 du conducteur qui permet à l'arc d'aller jusqu'au sous ensemble déion 490.

Les figures 4 et 5 sont des représentations schématiques d'un dispositif de coupure 450' connu de l'art antérieur sans saut d'arc comprenant un mécanisme d'ouverture et de fermeture d'au moins un contact électrique entre une ligne électrique amont et une ligne électrique aval. Le mécanisme d'ouverture et de fermeture comprend une chambre de coupure 470' comportant une culasse 462', une corne d'arc 461' et un sous ensemble appelé déion 490'.

Comme schématisé dans les figures 4 et 5, le prolongement de la corne d'arc 461' s'étend sous la culasse 462'. Cela entraine une perte de volume dans la chambre de coupure et donc une tension d'arc plus faible et une dissipation thermique moins élevée.

La figure 6 est une représentation schématique d'une culasse 410 d'un dispositif de coupure 400 proposé par la demande.

La figure 7 est une représentation schématique du dispositif de coupure 400 comprenant la culasse 402.

Le dispositif de coupure 400 présente un mécanisme d'ouverture et de fermeture d'au moins un contact électrique entre une ligne électrique amont et une ligne électrique aval. Le mécanisme d'ouverture et de fermeture comprend une chambre de coupure 420 comportant une culasse 402, une corne d'arc 401 et un sous ensemble appelé deion 440.

De préférence, la culasse 402 présente une ouverture longitudinale 411. De préférence, la corne d'arc 401 se loge dans le meme plan que celui de la culasse 402. L'ouverture longitudinale 411 permet à la corne d'arc 401 de se loger dans le meme plan que celui de la culasse 402.

La corne d'arc 401 est intégrée directement dans la culasse 402 en une seule pièce sans saut d'arc.

De préférence, la corne d'arc 401 est agencée sur le même plan que la culasse 402.

Ces caractéristiques ont pour effet d'entrainer un gain de volume dans la chambre de coupure 403 afin de maximiser les performances du deion 440 (gain d'une plaquette sur le deion). Elles permettent également de mieux dissiper l'énergie de l'arc électrique.

La culasse 402 comporte une portion plane 404 prolongée à une de ses extrémités par une première portion recourbée 405 comportant une zone de contact 406 constituant un contact fixe du dispositif de coupure.

Selon une possibilité, la première portion recourbée 405 et la zone de contact 406 sont elle-même prolongée par une deuxième portion recourbée 407 constituant la corne d'arc 401.

De préférence, la corne d'arc 401 peut être constituée de deux portions, c'est-à-dire de la deuxième portion recourbée 407 et d'une portion plane terminale 408. De préférence, la deuxième portion recourbée 407 est prolongée par la portion plane terminale.

De préférence, la portion plane terminale 408 est logée dans l'ouverture longitudinale 401.

Selon une possibilité, la corne d'arc 401 se termine par une portion plane et est de préférence recourbée de telle sorte que la portion plane se loge dans l'ouverture 411 de la culasse 402 de manière à etre parallèle et alignée avec celle-ci. De préférence l'ouverture 401 est débouchante.

Optionnellement l'ouverture 401 peut être réalisée par emboutissage, dans ce cas elle est non-débouchante et la partie couvrant l'ouverture 401 s'étend au delà de l'épaisseur de la culasse 402 dans la direction opposée à celle de la chambre de coupure d'une distance d. De préférence cette distance est égale à l'épaisseur de la culasse 402. Optionnellement cette distance est inférieure à l'épaisseur de la culasse 402.

Ces caractéristiques présentent l'avantage qu'un saut d'arc peut être évité et le volume de la chambre de coupure peut être conservé (donc du nombre de plaquettes déion dans le sous ensemble déion).

## Revendications

1. Dispositif de coupure présentant un mécanisme d'ouverture et de fermeture d'au moins un contact électrique entre une ligne électrique amont et une ligne électrique aval, le mécanisme d'ouverture et de fermeture comprenant une chambre de coupure (420) comportant une culasse (402), une corne d'arc (401) et un sous ensemble appelé déion (440), la corne d'arc (401) comprenant une pièce recourbée (407), la culasse (402) présentant une ouverture longitudinale (411) et la corne d'arc (401) se terminant en outre par une portion plane (408) se logeant dans l'ouverture longitudinale (411) de sorte à être parallèle et alignée avec celle-ci, **caractérisé en ce que** la culasse (402) comporte une portion plane (404) prolongée à une de ses extrémités par une première portion recourbée (405) comportant une zone de contact (406) constituant un contact fixe du dispositif de coupure et **en ce que** la corne d'arc (401) est intégrée directement dans la culasse (402) en une seule pièce sans saut d'arc.

2. Dispositif de coupure selon la revendication 1, **caractérisé en ce que** l'ouverture longitudinale (411) est débouchante, la corne d'arc (401) étant intégralement logée dans son épaisseur dans l'ouverture longitudinale (411).

3. Dispositif de coupure selon la revendication 1, **caractérisé en ce que** l'ouverture longitudinale (411) est constituée d'une cavité de logement de la corne d'arc (401) non débouchante, la cavité étant de préférence réalisée par un emboutissage dans la culasse (402).

4. Dispositif de coupure selon la revendication 3, **caractérisé en ce que** la corne d'arc (401) est partiellement intégrée dans l'épaisseur de la culasse (402).

5. Dispositif de coupure selon la revendication 3, **caractérisé en ce que** la corne d'arc (401) est totalement intégrée dans l'épaisseur de la culasse (402), une excroissance générée par l'emboutissage dans la culasse (402) étant distante de chaque composant du sous ensemble magnétique.

6. Dispositif de coupure selon l'une quelconque des revendications 1 à 5, **caractérisé en ce que** la culasse (402) et la corne d'arc (401) sont formés par une pièce d'épaisseur variable.

7. Dispositif de coupure selon l'une quelconque des revendications 1 à 4, **caractérisé en ce que** la culasse (402) et la corne d'arc (401) sont formés par une pièce d'épaisseur constante.

8. Dispositif de coupure selon l'une quelconque des revendications 1 à 7, **caractérisé en ce que** la culasse (402) et la corne d'arc (401) sont formés par une pièce cintrée.

9. Disjoncteur différentiel modulaire comprenant au moins un dispositif de coupure (400) selon l'une quelconque des revendications précédentes.

## Patentansprüche

1. Unterbrechungsvorrichtung, die einen Öffnungs- und Schließmechanismus mindestens eines elektrischen Kontakts zwischen einer stromaufwärtigen elektrischen Leitung und einer stromabwärtigen elektrischen Leitung aufweist, wobei der Öffnungs- und Schließmechanismus eine Löschkammer (420) aufweist, die ein Joch (402), ein Lichtbogenhorn (401) und eine Deion (440) genannte Teileinheit enthält, wobei das Lichtbogenhorn (401) ein gekrümmtes Bauteil (407) enthält, das Joch (402) eine Längsöffnung (411) aufweist und das Lichtbogenhorn (401) außerdem in einem ebenen Abschnitt (408) endet, der in der Längsöffnung (411) so untergebracht ist, dass er parallel zu dieser und mit ihr ausgerichtet ist, **dadurch gekennzeichnet, dass** das Joch (402) einen ebenen Abschnitt (404) aufweist, der an einem seiner Enden von einem ersten gekrümmten Abschnitt (405) verlängert wird, der eine Kontaktzone (406) aufweist, die einen ortsfesten Kontakt der Unterbrechungsvorrichtung bildet, und dass das Lichtbogenhorn (401) in einem Stück ohne Lichtbogensprung direkt in das Joch (402) integriert ist.

2. Unterbrechungsvorrichtung nach Anspruch 1, **dadurch gekennzeichnet, dass** die Längsöffnung (411) durchgehend ist, wobei das Lichtbogenhorn (401) vollständig in seiner Dicke in der Längsöffnung (411) untergebracht ist.

3. Unterbrechungsvorrichtung nach Anspruch 1, **dadurch gekennzeichnet, dass** die Längsöffnung (411) aus einem nicht durchgehenden Aufnahmehohlraum des Lichtbogenhorns (401) besteht, wobei der Hohlraum vorzugsweise durch einen Tiefziehvorgang im Joch (402) hergestellt wird.

4. Unterbrechungsvorrichtung nach Anspruch 3, **dadurch gekennzeichnet, dass** das Lichtbogenhorn (401) teilweise in die Dicke des Jochs (402) integriert ist.

5. Unterbrechungsvorrichtung nach Anspruch 3, **dadurch gekennzeichnet, dass** das Lichtbogenhorn (401) vollständig in die Dicke des Jochs (402) integriert ist, wobei eine durch das Tiefziehen im Joch (402) erzeugte Ausstülpung einen Abstand zu jedem Bestandteil der magnetischen Teileinheit hat.

6. Unterbrechungsvorrichtung nach einem der Ansprüche 1 bis 5, **dadurch gekennzeichnet, dass** das Joch (402) und das Lichtbogenhorn (401) von einem Bauteil variabler Dicke gebildet werden.

7. Unterbrechungsvorrichtung nach einem der Ansprüche 1 bis 4, **dadurch gekennzeichnet, dass** das Joch (402) und das Lichtbogenhorn (401) von einem Bauteil konstanter Dicke gebildet werden.

8. Unterbrechungsvorrichtung nach einem der Ansprüche 1 bis 7, **dadurch gekennzeichnet, dass** das Joch (402) und das Lichtbogenhorn (401) von einem gebogenen Bauteil gebildet werden.

9. Modularer Fehlerstromschutzschalter, der mindestens eine Unterbrechungsvorrichtung (400) nach einem der vorhergehenden Ansprüche enthält.

## Claims

1. Switching device having a mechanism for opening and closing at least one electrical contact between an upstream electrical line and a downstream electrical line, the opening and closing mechanism comprising an arc-extinguishing chamber (420) comprising a yoke (402), an arcing horn (401) and a so-called deion subassembly (440), the arcing horn (401) comprising a curved part (407), the yoke (402) having a longitudinal aperture (411) and the arcing horn (401) also ending with a flat portion (408) housed in the longitudinal aperture (411) so as to be parallel and aligned therewith, **characterized in that** the yoke (402) comprises a flat portion (404) prolonged at one of its end by a curved first portion (405) comprising a contact zone (406) constituting a fixed contact of the switching device and **in that** the arcing horn (401) is incorporated directly in the yoke (402) in a single piece without arc jump.

2. Switching device according to Claim 1, **characterized in that** the longitudinal aperture (411) is open-ended, the arcing horn (401) being fully housed in its thickness in the longitudinal aperture (411).

3. Switching device according to Claim 1, **characterized in that** the longitudinal aperture (411) consists of a cavity housing the arcing horn (401) that is not open-ended, the cavity being preferably produced by stamping in the yoke (402).

4. Switching device according to Claim 3, **characterized in that** the arcing horn (401) is partially incorporated in the thickness of the yoke (402) .

5. Switching device according to Claim 3, **characterized in that** the arcing horn (401) is fully incorporated in the thickness of the yoke (402), a protuberance generated by the stamping in the yoke (402) being remote from each component of the magnetic subassembly.

6. Switching device according to any one of Claims 1 to 5, **characterized in that** the yoke (402) and the arcing horn (401) are formed by a piece of variable thickness.

7. Switching device according to any one of Claims 1 to 4, **characterized in that** the yoke (402) and the arcing horn (401) are formed by a piece of constant thickness.

8. Switching device according to any one of Claims 1 to 7, **characterized in that** the yoke (402) and the arching horn (401) are formed by a bent piece.

9. Modular differential circuit breaker comprising at least one switching device (400) according to any one of the preceding claims.
